# EUROPÄISCHE PATENTSCHRIFT

(11) **EP 0 667 496 B1**
(45) Veröffentlichungstag und Bekanntmachung des Hinweises auf die Patenterteilung: **10.06.1998**
(21) Anmeldenummer: 94120238.4
(22) Anmeldetag: 20.12.1994
(51) Int. Cl.: F24F 13/06

(54) **Lüftungskasten**
Air ventilation box
Carter pour ventilation d'air

(30) Priorität: 21.12.1993 DE 4343718
(43) Veröffentlichungstag der Anmeldung: 16.08.1995
(73) Patentinhaber: WIMBÖCK BESITZ GmbH, D-83242 Reit im Winkl (DE)
(72) Erfinder: Wimböck, Peter, Dipl.-Ing., D-83242 Reit im Winkl (DE)
(74) Vertreter: Kohlmann, Karl Friedrich, Dipl.-Ing.

(56) Entgegenhaltungen:
- DE-A- 2 126 491
- DE-A- 2 254 169
- DE-A- 3 805 873
- DE-A- 4 210 807
- DE-C- 2 754 699
- US-A- 2 825 500

## Beschreibung

Die Erfindung betrifft einen Lüftungskasten mit einem Gehäuse mit einer Luftaustrittsöffnung, mindestens einem sich in das Gehäuse erstreckenden Belüftungsrohr, das mit einer Luftzuführung verbunden und in der eine Regelklappe angeordnet ist. Des weiteren ist die Luftaustrittsöffnung durch eine Bodenplatte abgedeckt, die sich aus einem Lochblech und einem Wabeneinsatz zusammensetzt.

Bei der Zuführung von Frischluft in stark genutzte Arbeitsräume treten entsprechend der unterschiedlichen Nutzung verschiedenste lüftungstechnische Probleme auf. Gerade bei Großküchen, bei denen ein hoher Fett-Dampf-Anteil in der Raumluft anfällt, ist eine durch die Decke eingeleitete Zuluft von Frischluft mittels bekannter Luftzufuhreinrichtungen oftmals sehr uneffektiv. Da bei den bekannten Zufuhrvorrichtungen die Luft sehr verwirbelt oder nur mit sehr hohen Strömungsgeschwindigkeiten zugeführt werden kann, wird entweder durch benachbarte Entlüftungseinrichtungen die zugeführte Frischluft gleich wieder entzogen, ohne daß die belastete Raumluft durch Frischluft ersetzt wird, oder es kommt im gesamten Arbeitsraum zu sehr starken, unerwünschten Luftbewegungen.

In der DE-OS 38 05 873 Al ist ein Luftauslaßsystem in Elementbauweise gezeigt, bei dem jedes Element aus einem rechteckigen Gehäuse mit einer die Grundfläche bildenden Luftaustrittsfläche und einem in eine der die Grundfläche gegenüberliegenden oder diese benachbarten Flächen einmündenden Lufteintrittstutzen besteht. In diesem Lufteintrittstutzen ist eine nicht näher beschriebene Drosselklappe zur Einstellung der gewünschten durchtretenden Luftmenge angeordnet. Im Gehäuseinneren ist unterhalb des Lufteintrittstutzens symmetrisch zu diesem ein tellerförmig gestaltetes, perforiertes Luftverteilungsblech angeordnet. Ein weiteres perforiertes Blech ist als Luftstaublech zwischen dem Luftverteilungsblech und einer Luftführungskammer angeordnet und dient der Homogenisierung des Luftstromes über der Luftaustrittsfläche des Gehäuses. Die Luftführungskammer umfaßt eine Wabenplatte mit gleichmäßig verteilten zylindrischen Kanälen und ein auf der Eintrittsseite der Wabenplatte aufgelegtes Lochblech.

Zwar wird bei dem bekannten Luftauslaßsystem bei relativ hoher partieller Lufteindringgeschwindigkeit, d.h. entsprechend großer Luftaustauschrate eine laminare Luftströmung erreicht, jedoch ist hierzu eine Unterteilung in wenigstens zwei in Strömungsrichtung hintereinander angeordnete Kammern mit entsprechend aufwendigem und kostenintensivem Aufbau notwendig.

Das der Erfindung zugrunde liegende technische Problem ist es, einen Lüftungskasten in einfacher Bauweise zu schaffen, bei dem eine einstellbare, laminare Lufteinströmung möglich ist.

Die Lösung dieses technischen Problemes besteht darin, einen Lüftungskasten der gattungsgemäßen Art zu schaffen, der dadurch gekennzeichnet ist, daß die Mantelfläche des Belüftungsrohres und die Regelklappe perforiert ausgebildet sind, das Belüftungsrohr an seinen im Gehäuse befindlichen Ende einen geschlossenen Boden aufweist und sich das Lochblech austrittsseitig an dem Wabeneinsatz anschließt.

Der Erfindung liegt der Gedanke zugrunde, bereits mittels des perforierten Belüftungsrohres mit geschlossenem Boden und der im Belüftungsrohr angeordneten, perforierten Regelklappe eine gleichmäßige Verteilung im Gehäuse zu schaffen, die keine Unterteilungen in unterschiedliche Kammern zur gleichmäßigen Verteilung der Luft benötigt. Die zuerst richtungsorientierte Lenkung der Luft durch den Wabeneinsatz und dann die Ausströmung der gerichteten Luft durch das Lochblech hindurch ermöglicht zusammen mit der speziellen Ausgestaltung des Belüftungsrohres in überraschender Weise eine hervorragende laminare Lufteinströmung, die wie verschiedene Versuche gezeigt haben, über mehrere Meter hinweg von der Decke bis zum Boden hin laminar ohne Verwirbelung einströmt. Durch die über einen Hebel einstellbare Regelklappe ist eine Einstellung der einströmenden Luftmenge je nach der zu belüftenden Raumgröße möglich. Gleichzeitig findet eine Vorverwirbelung statt, die eine gleichmäßige Verteilung im Gehäuse unterstützt.

Aus der DE-PS 27 54 699 ist zwar ein perforiertes Belüftungsrohr bekannt, jedoch ist dieses Belüftungsrohr in Kombination mit einem sich davor befindlichen beweglichen Schirm für die Zufuhr von Frischluft zu einem bestimmten ort benutzt, und zum anderen sind an der Perforation des Belüftungsrohres Düsen angeordnet, die gegenüber der Belüftungsrohrachse eine Umlenkung der Luftströmung um ungefähr 90° erzwingen.

Zur Bildung einer sehr gleichmäßigen Laminarströmung ist es sehr vorteilhaft, wenn der Wabeneinsatz eine Vielzahl von dicht nebeneinander liegenden Kanälen aufweist, deren Querschnitt kreisrund oder vieleckig ist.

Eine gute laminare Luftströmung ergibt sich bei einer Höhe von 10 bis 20 mm des Wabeneinsatzes.

Vorteilhafterweise haben die Kanäle des Wabeneinsatzes einen Durchmesser von 3 bis 8 mm, wobei sich durch Versuche als besonders vorteilhaft ein Durchmesser der Kanäle von jeweils 4 mm und eine Höhe des Wabeneinsatzes von 13 mm herausgestellt hat.

Je nach dem vorhandenen Raum zwischen Lüftungskasten und einer darüberliegenden Oberdecke kann es vorteilhaft sein, das Belüftungsrohr vertikal anzuordnen. Sollte jedoch nicht genügend Einbauraum vorhanden sein, so ist auch eine horizontale Einbaulage des Belüftungsrohres im Lüftungskasten problemlos möglich.

Wird die Zufuhr einer sehr großen Frischluftmenge gewünscht, kann es auch vorteilhaft sein, ein vertikal und horizontal angeordnetes Belüftungsrohr in einem Geäuse einzubauen.

Eine Perforation der Regelklappe und der Mantelfläche des Belüftungsrohres mit gleichem Raster und gleichem Durchmesser der Öffnungen hat sich als besonders vorteilhaft in Kombination mit den genannten Wabeneinsätzen und dem Lochblech erwiesen. Hierbei ist es vorteilhaft, wenn der Durchmesser der Öffnung in einem Bereich von 4 mm bis 6 mm liegt, wobei ein Durchmesser von 5 mm bevorzugt wird.

Aufgrund eines kleineren Durchmessers der Wabenkanäle gegenüber den Durchmessern der Öffnungen des Lochbleches wird eine sehr gleichmäßige Verteilung der Luftaustrittsströmung erreicht.

Eine hervorragende laminare Luftverströmung wird bei einem Durchmesser der Öffnungen im Lochblech von 2 mm erreicht.

Im folgenden sind zum besseren Verständnis und zur weiteren Erläuterung zwei Ausführungsbeispiele der Erfindung unter Bezugnahme auf beigefügten Zeichnungen näher beschrieben und erläutert. Es zeigt:
- Fig. 1: eine teilweise aufgeschnittene, räumliche Darstellung eines erfindungsgemäßen Lüftungskastens, bei dem zur Verdeutlichung die vertikale wie auch horizontale Anordnung eines Belüftungsrohres gezeigt ist,
- Fig. 2: einen Längsschnitt durch das Belüftungsrohr mit darin angeordneter Regelklappe, und
- Fig. 3: eine Teilansicht einer der Drehverbindungen von Regelklappe und Belüftungsrohr.

Wie aus der Fig. 1 ersichtlich, besteht der erfindungsgemäße Lüftungskasten aus einem kastenförmigen Gehäuse 1 aus Stahlblech, das nach unten offen ist. Zwei parallel zueinanderliegende Seitenflächen des Gehäuses 1 sind im Bereich der Luftaustrittsöffnung rechtwinklig abgekantet, um als Auflage für ein die Luftaustrittsöffnung bedeckendes Lochblech 10 zu dienen. Das Lochblech 10 weist an zwei sich gegenüberliegenden Seitenflächen jeweils eine zweifache rechtwinklige Abkantung auf. In die U-förmigen Abkantungen ist ein Wabeneinsatz 11 eingeschoben, der nach Art einer Bienenwabe gestaltet ist, d.h. nebeneinander liegende Kanäle aufweist, die einen kreisrunden Querschnitt aufweisen. Der Wabeneinsatz 11 ist auf dem Lochblech 10 mittels eines Niederhalters 12, der zwischen dem Wabeneinsatz 11 und den U-förmigen Abkantungen des Lochbleches 10 eingeschoben ist, gehalten.

Das kastenförmige Gehäuse 1 besitzt auf seiner Oberseite eine runde Öffnung, in die ein Belüftungsrohr 2 eingesetzt ist. Dieses Lüftungsrohr besteht - wie insbesondere aus Fig. 2 hervorgeht - aus einem die Mantelfläche des Belüftungsrohres 2 bildenden Lochblechzylinder, der bodenseitig, d.h. im Inneren des Gehäuses 1 mit einer Bodenplatte 21 verschlossen ist. Das Belüftungsrohr 2 besitzt auf seiner, der Blechscheibe 21 abgewandten, außerhalb des Lüftungskastens liegenden Seite einen Anschlußstutzen, der mit einer Zuluftquelle in Verbindung steht, die hier nicht gezeigt ist.

Eine weitere Ausführungsform der Anordnung des Belüftungsrohres 2 im Gehäuse 1 mit horizontaler Belüftungsrohrachse ist auf der rechten Seite des Gehäuses 1 beispielhaft gezeigt.

Wie in der Fig. 2 gezeigt, besitzt das Belüftungsrohr 2 eine Regelklappe 22, deren Außendurchmesser etwas kleiner ist als der des Lochblechzylinders des Belüftungsrohres 2 und die über zwei Lagerzapfen 26 im Lochblechzylinder um eine horizontale Achse schwenkbar gelagert ist. Die Regelklappe 22 besteht ebenfalls aus Lochblech und ist mittels eines Hebels 23 in ihrer Lage einstellbar.

In der Fig. 3 ist einer der zwei Lagerzapfen der Regelklappe 22 in vergrößerter Darstellung gezeigt. Am Außenumfang der Regelklappe 22 ist ein U-förmiger Winkel 25 angebracht, in dessen Schenkeln Bohrungen zum Durchlaß des Lagerzapfens 26 eingebracht sind. Der Lagerzapfen 26 steckt in den Bohrungen im Winkel 25 sowie in einer der Öffnungen im Lochblechzylinder des Belüftungsrohrs 3 . Mittels einer Schraubenfeder 24 ist der Lagerzapfen im Winkel 25 gesichert. Die Feder 24 stützt sich dabei an einem ihrer Enden an einem der Schenkel des Winkels 25 ab und greift mit dem anderen Ende in eine im Lagerzapfen 26 eingebrachte Nut ein. Hierdurch ist die Lage des Lagerzapfens 26 gesichert. Außerdem kann ohne großen Aufwand die Regelklappe 22 entfernt werden, indem der Lagerzapfen 26 gegen die Federkraft der Feder 24 zurückgeschoben wird.

Der erfindungsgemäße Lüftungskasten ist Bestandteil einer Lüftungsdecke, kann den Erfordernissen entsprechend in seiner Größe variiert werden und ein oder mehrere Belüftungsrohre 2 aufweisen. Die Belüftungsrohre 2 können entweder mit vertikaler Achse, wie in Fig. 1 links dargestellt, oder mit horizontaler Achse, wie in Fig. 1 rechts dargestellt, eingebaut werden. Verschiedene Versuche haben ergeben, daß die Wirkung im wesentlichen gleich ist und die Einbaulage der Belüftungsrohre 2 daher lediglich von den Raumverhältnissen abhängig ist. Ist über der Belüftungsdecke, in die der erfindungsgemäße Lüftungskasten integriert ist, genügend Raum vorhanden, so ist eine Einbaulage des Belüftungsrohres 2 mit vertikaler Achse vorzuziehen. Sind jedoch die Raumverhältnisse über der Oberseite des Lüftungskastens beengt, so ist ein Einbau mit horizontaler Achse des Belüftungsrohres 2 zu empfehlen.

Der erfindungsgemäße Lüftungskasten mit perforiertem Belüftungsrohr 2, darin angeordneter, perforierter Regelklappe 22, Wabeneinsatz 11 und Lochblech 10 erbringt einen sehr gleichmäßigen Luftaustritt über die gesamte Lochblechfläche. Versuche haben gezeigt, daß diese Kombination deshalb so vorteilhaft ist, weil durch das perforierte Belüftungsrohr 2 mit geschlossenem Boden 21 die Zuluft gleichmäßig im Inneren des Gehäuses 1 verteilt wird, so daß überall im Gehäuse 1 ein konstanter Druck herrscht. Der Wabeneinsatz 11 wiederum hat eine Richtwirkung. Durch die Öffnungen im Wabeneinsatz 11 wird die Luft aus dem Inneren des Gehäuses 1 vertikal ausgerichtet und strömt in einem gleichmäßigen Luftschleier durch das Lochblech 10 hindurch in den zu belüftenden Raum ein.

## Patentansprüche

1. Lüftungskasten mit
- einem Gehäuse (1) mit einer Luftaustrittsöffnung,
- mindestens einem sich in das Gehäuse (1) erstreckenden Belüftungsrohr (2), das mit einer Luftzuführung verbunden und in der eine Regelklappe (22) angeordnet ist, und
- einer die Luftaustrittsöffnung abdeckende Bodenplatte, die sich aus einem Lochblech (10) und einem Wabeneinsatz (11) zusammensetzt,
**dadurch gekennzeichnet, daß**
- die Mantelfläche des Belüftungsrohres (2) und die Regelklappe (22) perforiert sind,
- das Belüftungsrohr (2) an seinem im Gehäuse (1) befindlichen Ende einen geschlossenen Boden (21) aufweist, und
- sich das Lochblech (10) austrittsseitig an den Wabeneinsatz (11) anschließt.

2. Lüftungskasten nach Anspruch 1,
**dadurch gekennzeichnet, daß**
der Wabeneinsatz (11) kreisrunde oder vieleckige, dicht nebeneinanderliegende Kanäle aufweist.

3. Lüftungskasten nach Anspruch 1 oder 2,
**dadurch gekennzeichnet, daß**
der Wabeneinsatz (11) eine Höhe von 10 bis 20 mm aufweist.

4. Lüftungskasten nach Anspruch 1, 2 oder 3,
**dadurch gekennzeichnet, daß**
die einzelnen Kanäle des Wabeneinsatzes (11) jeweils einen Durchmesser von 3 bis 8 mm aufweisen.

5. Lüftungskasten nach Anspruch 1 oder 2,
**dadurch gekennzeichnet, daß**
die einzelnen Kanäle des Wabeneinsatzes (11) jeweils einen Durchmesser von 4 mm und eine Höhe von 13 mm aufweisen.

6. Lüftungskasten nach Anspruch 1,
**dadurch gekennzeichnet, daß**
das Belüftungsrohr (2) vertikal im Gehäuse (1) angeordnet ist.

7. Lüftungskasten nach Anspruch 1,
**dadurch gekennzeichnet, daß**
das Belüftungsrohr (2) in dem Gehäuse (1) horizontal angeordnet ist.

8. Lüftungskasten nach Anspruch 1,
**dadurch gekennzeichnet, daß**
die Regelklappe (22) über einen Hebel (23) einstellbar ist.

9. Lüftungskasten nach einem oder mehreren der Ansprüche 1 oder 6 bis 8,
**dadurch gekennzeichnet, daß**
die perforierte Mantelfläche des Belüftungsrohres (2) sowie die perforierte Regelklappe (22) die gleiche Perforation aufweisen.

10. Lüftungskasten nach Anspruch 1 oder 9,
**dadurch gekennzeichnet, daß**
die perforierte Mantelfläche des Belüftungsrohres (2) sowie die perforierte Regelklappe (22) regelmäßig verteilte Öffnungen aufweisen, die einen Durchmesser von 4 mm bis 6 mm haben.

11. Lüftungskasten nach Anspruch 10,
**dadurch gekennzeichnet, daß**
die Öffnungen einen Durchmesser von 5 mm haben.

12. Lüftungskasten nach Anspruch 1,
**dadurch gekennzeichnet, daß**
die Kanäle des Wabeneinsatzes (11) einen Durchmesser aufweisen, der kleiner ist als der Durchmesser der Öffnungen im Lochblech (10).

13. Lüftungskasten nach Anspruch 1 oder 12,
**dadurch gekennzeichnet,** daß
die Öffnungen des Lochblechs (10) einen Durchmesser von 2 mm bis 4 mm, bevorzugtermaßen einen Durchmesser von 2 mm haben.

## Claims

1. Ventilation box with
a housing (1) with an air outlet opening, at least one ventilation tube (2) extending into the housing (1), and which is connected to an air supply and in which there is disposed a regulating flap (22), and with a base plate covering the air outlet opening, and which is made up of a perforated plate (10) and a honeycomb insert (11),
characterised in that
- the peripheral surface of the ventilation tube (2) and the regulating flap (22) are perforated,
- the ventilating tube (2) has at its end located in the housing (1) an enclosed base (21), and
- the perforated plate (10) connects at the outlet end to the honeycomb insert (11).

2. Ventilation box according to claim 1,
characterised in that
the honeycomb insert (11) has circular or polygonal ducts lying close together.

3. Ventilation box according to claim 1 or 2,
characterised in that
the honeycomb inserts (11) has a height of 10 to 20 mm.

4. Ventilation box according to claim 1,2 or 3,
characterised in that
the individual ducts of the honeycomb insert (11) each have a diameter of 3 to 8 mm.

5. Ventilation box according to claim 1 or 2,
characterised in that
the individual ducts of the honeycomb insert (11) each have a diameter of 4 mm and a height of 13 mm.

6. Ventilation box according to claim 1,
characterised in that
the ventilation tube (2) is disposed vertically in the housing (1).

7. Ventilation box according to claim 1,
characterised in that
the ventilation tube (2) is disposed horizontally in the housing (1).

8. Ventilation box according to claim 1,
characterised in that
the regulating flap (22) is adjustable via a lever (23).

9. Ventilation box according to one or more of claims 1 or 6 to 8,
characterised in that
the perforated peripheral surface of the ventilation tube (2) and the perforated regulating flap (22) have the same perforation.

10. Ventilation box according to claim 1 or 9,
characterised in that
the perforated peripheral surface of the ventilation tube (2) and the perforated regulating flap (22) have regularly distributed openings, which have a diameter of 4 mm to 6 mm.

11. Ventilation box according to claim 10,
characterised in that
the openings have a diameter of 5 mm.

12. Ventilation box according to claim 1,
characterised in that
the ducts of the honeycomb insert (11) have a diameter which is smaller than the diameter of the openings in the perforated plate (10).

13. Ventilation box according to claim 1 or 12,
characterised in that
the openings in the perforated plate (10) have a diameter of 2 mm to 4 mm, preferably a diameter of 2 mm.

## Revendications

1. Caisson de ventilation comprenant
- un carter (1) doté d'une ouverture de sortie d'air,
- au moins un tube d'aération (2) qui s'étend à l'intérieur du carter (1) et est relié à une amenée d'air, et dans lequel est disposé un volet de régulation (22), et
- une plaque de fond qui recouvre l'ouverture de sortie d'air, et est composée d'une tôle perforée (10) et d'un insert à structure en nid d'abeille (11),
**caractérisé** en ce que
- la surface périphérique du tube d'aération (2) et le volet de régulation (22) sont perforés,
- le tube d'aération (2) présente un fond fermé (21), à son extrémité se trouvant à l'intérieur du carter (1), et
- la tôle perforée (10) se raccorde à l'insert à structure en nid d'abeille (11) sur le côté sortie.

2. Caisson de ventilation selon la revendication 1, **caractérisé** en ce que l'insert à structure en nid d'abeille (11) présente des canaux étroitement adjacents, de forme circulaire ou polygonale.

3. Caisson de ventilation selon la revendication 1 ou 2, **caractérisé** en ce que l'insert à structure en nid d'abeille (11) présente une hauteur de 10 à 20 mm.

4. Caisson de ventilation selon la revendication 1, 2 ou 3, **caractérisé** en ce que les canaux individuels de l'insert à structure en nid d'abeille (11) présentent chacun un diamètre de 3 à 8 mm.

5. Caisson de ventilation selon la revendication 1 ou 2, **caractérisé** en ce que les canaux individuels de l'insert à structure en nid d'abeille (11) présentent chacun un diamètre de 4 mm et une hauteur de 13 mm.

6. Caisson de ventilation selon la revendication 1, **caractérisé** en ce que le tube d'aération (2) est disposé verticalement dans le carter (1).

7. Caisson de ventilation selon la revendication 1, **caractérisé** en ce que le tube d'aération (2) est disposé horizontalement dans le carter (1).

8. Caisson de ventilation selon la revendication 1, **caractérisé** en ce que le volet de régulation (22) est réglable par l'intermédiaire d'un levier (23).

9. Caisson de ventilation selon l'une ou plusieurs des revendications 1 ou 6 à 8, caractérisé en ce que la surface périphérique perforée du tube d'aération (2) ainsi que le volet de régulation perforé (22) présentent la même perforation.

10. Caisson de ventilation selon la revendication 1 ou 9, **caractérisé** en ce que la surface périphérique perforée du tube d'aération (2) ainsi que le volet de régulation perforé (22) présentent des ouvertures réparties régulièrement et ayant un diamètre de 4 mm à 6 mm.

11. Caisson de ventilation selon la revendication 10, **caractérisé** en ce que les ouvertures ont un diamètre de 5 mm.

12. Caisson de ventilation selon la revendication 1, **caractérisé** en ce que les canaux de l'insert à structure en nid d'abeille (11) présentent un diamètre qui est inférieur au diamètre des ouvertures dans la tôle perforée (10).

13. Caisson de ventilation selon la revendication 1 ou 12, **caractérisé** en ce que les ouvertures de la tôle perforée (10) ont un diamètre de 2 mm à 4 mm, de préférence un diamètre de 2 mm.
